# EUROPÄISCHE PATENTANMELDUNG

(11) **EP 1 020 585 A1**
(43) Veröffentlichungstag der Anmeldung: **19.07.2000**
(21) Anmeldenummer: 99126255.1
(22) Anmeldetag: 31.12.1999
(51) Int. Cl.: E04C 2/36, E04C 2/54

(54) **Mehrlagiges Bauelement**

(30) Priorität: 13.01.1999 DE 19900934
(71) Anmelder: HOFFMANN, Mathias, 72074 Tübingen (DE)
(72) Erfinder: HOFFMANN, Mathias, 72074 Tübingen (DE)
(74) Vertreter: Witte, Alexander, Dr.-Ing.

(57) **Zusammenfassung**

Ein mehrlagiges Bauelement (10) besteht aus einer oberen Lage (12), einer mittleren Lage (14) und einer unteren Lage (16). Die mittlere Lage (14) ist als Wabenstruktur-Platte (24) ausgebildet, die obere (12) und/oder die untere (16) Lage als Glasplatten (20, 22).

## Beschreibung

Die Erfindung betrifft ein mehrlagiges Bauelement mit einer oberen Lage, einer mittleren Lage und einer unteren Lage, bei dem die mittlere Lage als Wabenstruktur-Platte ausgebildet ist.

Die Erfindung betrifft ferner Verwendungen des vorgenannten Bauelements.

Mehrlagige Bauelemente der vorstehend genannten Art sind bekannt. Sie werden in der Fachwelt auch als "Honeycomb"-Strukturen bezeichnet. Diese Bauelemente bestehen üblicherweise im wesentlichen aus der selbstragenden Wabenstruktur-Platte, deren Waben im Querschnitt sechseckig ausgebildet sind. Die Achse der Waben verläuft dabei senkrecht zur Plattenoberfläche.

Die Wabenstruktur-Platte ist üblicherweise beidseitig nur dünn kaschiert, bspw. mit einer Aluminiumfolie oder einer dünnen Platte aus Faserstoff, Sperrholz oder dgl.

Bauelemente der vorstehend genannten Art haben eine hohe mechanische Stabilität bei sehr geringem Gewicht. Sie werden daher bevorzugt dort eingesetzt, wo mechanisch belastbare Strukturen mit niedrigem Gewicht hergestellt werden sollen, also bspw. in der Luft- und Raumfahrt. Darüber hinaus haben Bauelemente dieser Art auch gute Eigenschaften hinsichtlich der Energieabsorption. Sie werden daher auch zur Schalldämmung oder zum Schutz gegen elektromagnetische Strahlung eingesetzt, bspw. in Radaranlagen.

Von der Firma Tubus Bauer AG, CH-6341 Baar, sind Wabenstruktur-Platten erhältlich, die aus einem thermoplastischen Elastomer bestehen. Die Waben dieser Platten haben die Gestalt kurzer, zylindrischer Rohrsegmente. Die Platten sind mit einer Kaschierung aus Sperrholz oder Aluminium erhältlich, wobei das Aluminium als Folie oder als Platte verarbeitet sein kann.

Bauelemente der vorstehend genannten Art sind bislang nur in industriellen Anwendungen eingesetzt worden, also an Stellen, wo sie für einen Endverbraucher in der Regel unsichtbar sind.

Aus der DE 40 12 333 C1 ist eine transparente Wärmedämmschicht bekannt. Diese besteht aus zwei Glasscheiben, die als Schutzabdeckung und als haltendes Element dienen. Zwischen die Glasscheiben ist eine Wabenstruktur eingelegt. Die Wabenstruktur besteht aus einer transparenten Folie. Diese bekannte Wärmedämmschicht ist daher kein Bauelelement in dem Sinne, daß es als selbsttragendes, mechanisch belastbares Bauelement eingesetzt werden könnte. So ist nicht angegeben, ob die beiden Glasscheiben miteinander verbunden sind und wenn ja, in welcher Weise. Jedenfalls hat die Wabenstruktur keinerlei mechanische Funktion und wäre aufgrund des verwendeten Materials (Folie) dazu auch nicht in der Lage. Insbesondere ist sie keine Platte.

Aus der DE 196 15 505 A1 ist ein Doppelplattenkörper bekannt, der als Maschinentisch in Hochgeschwindigkeitsmaschinen oder im Fahrzeug- bzw. Flugzeugbau eingesetzt wird. Der Körper besteht aus zwei Deckplatten, zwischen denen Abstandshalter angeordnet sind. Diese sind als kurze Rohrstücke ausgebildet. Die Rohrstücke sind abwechselnd unterschiedlich ausgeführt. Die einen Rohrstücke haben eine Länge, die der lichten Weite zwischen den Rohrplatten entspricht, während die anderen Rohrstücke etwas länger ausgeführt sind und mit ihren Enden in die Deckplatten hineinreichen und dort verschweißt, verlötet oder verschraubt sind. Der gesamte Körper besteht aus schweißbarem Material; die Möglichkeit der Verwendung von Kunststoff ist ebenfalls angedeutet.

Aus der DE 197 04 144 A1 ist ein extrudierter Wabenkörper bekannt, wie er für Katalysatoren verwendet wird. Der Wabenkörper ist einstückig und besteht aus keramischem oder metallischem Material.

Der Erfindung liegt die Aufgabe zugrunde, ein mehrlagiges Bauelement der eingangs genannten Art dahingehend weiterzubilden, daß es im Design-Bereich einsetzbar ist, in dem es nicht nur auf die Funktion sondern auch auf die Ästhetik des Elementes ankommt. Insbesondere soll das Bauelement auch im Möbelbau, in der Innenarchitektur oder der Architektur eingesetzt werden können.

Diese Aufgabe wird erfindungsgemäß dadurch gelöst, daß die obere und/oder die untere Lage als Glasplatten ausgebildet sind.

Die der Erfindung zugrundeliegende Aufgabe wird auf diese Weise vollkommen gelöst.

Durch den geschilderten mehrlagigen Aufbau mit Glasplatten zu beiden Seiten der Wabenstruktur-Platte wird nämlich einerseits ein hochstabiles und selbsttragendes Bauelement zur Verfügung gestellt, das im Bereich des Möbelbaus, der Architektur und der Innenarchitektur auch hohen mechanischen Belastungen ausgesetzt werden kann, andererseits entsteht ein ästhetisches Gebilde, das auch hohen Ansprüchen an die Formgebung genügt.

Bei besonders bevorzugten Ausführungsbeispielen der Erfindung wird als Wabenstruktur-Platte eine an sich bekannte und im Handel erhältliche Platte verwendet, wie sie weiter oben geschildert wurde und die sich dadurch auszeichnet, daß sie im wesentlichen aus ineinander übergehenden zylindrischen Rohrsegmenten besteht. Der Innendurchmesser der Segmente liegt dabei vorzugsweise zwischen 5 und 50 mm und die Wandstärke zwischen 0,2 und 5 mm.

Die Wabenstruktur-Platte besteht vorzugsweise aus Kunststoff, insbesondere aus einem thermoplastischen Elastomer, bspw. aus Polypropylen, Polycarbonat oder Polyetherimid.

Die Wabenstruktur-Platte kann zwischen 5 und 50 mm, vorzugsweise etwa 20 mm dick sein, während die Glasplatten bevorzugt zwischen 2 und 20 mm dick sind.

Besonders bevorzugt ist, wenn die Glasplatten unterschiedlich dick sind, die dickere Glasplatte also z.B. zwischen 5 und 20 mm und die dünnere Glasplatte zwischen 2 und 10 mm dick ist. Bei einem besonders bevorzugten Ausführungsbeispiel ist die dickere Glasplatte etwa 6 mm und die dünnere Glasplatte etwa 4 mm dick, wobei weiterhin die Wabenstruktur-Platte zwischen den beiden Glasplatten dann eine Dicke von etwa 20 mm aufweisen kann.

Auf diese Weise könne Bauelemente mit einer Kantenlänge über 1 m hergestellt werden, bevorzugt beträgt mindestens eine der Kantenlängen über 2 m.

Derartige Bauelemente sind selbsttragende Strukturen hoher Stabilität. Die Stabilität der Bauelemente wird dabei durch die Wabenstruktur-Platte selbst in Verbindung mit den beiden Lagen, beispielsweise den beiden Glasplatten gebildet. Die Wabenstruktur-Platte hat dabei erheblichen Anteil an der Gesamtstabilität des Bauelementes.

Die Erfindung läßt sich damit, wie bereits erwähnt, in vorteilhafter Weise im Möbelbau einsetzen, bspw. kann man das Bauelement als große Tischplatte von mehreren Metern Länge einsetzen, wobei die Tischplatte lediglich an den Seiten auf Böcken aufliegt. Es liegt auf der Hand, daß sich auf diese Weise eine besonders ästhetische Gestaltungsmöglichkeit ergibt, die mit herkömmlichen Glasplatten nicht erzielbar ist.

Das erfindungsgemäße Bauelement läßt sich darüber hinaus in vorteilhafter Weise als Wand eines Kastenmöbels, als lose eingebauter Raumteiler in einem Zimmer oder als fest eingebaute Wand zwischen zwei Zimmern und damit auch als tragendes Bauelement im Wohnungs- und Häuserbau einsetzen.

Weitere Vorteile ergeben sich aus der Beschreibung und der beigefügten Zeichnung.

Es versteht sich, daß die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ein Ausführungsbeispiel der Erfindung ist in der Zeichnung dargestellt und wird in der nachfolgenden Beschreibung näher erläutert.

Die einzige Figur zeigt in perspektivischer Ansicht, teilweise aufgeschnitten, ein Ausführungsbeispiel eines erfindungsgemäßen Bauelementes.

In der Figur bezeichnet 10 insgesamt ein Bauelement, bestehend aus einer oberen Lage 12, einer mittleren Lage 14 sowie einer unteren Lage 16.

Die obere Lage 12 und die untere Lage 16 sind als erste Glasplatte 20 bzw. als zweite Glasplatte 22 ausgebildet. Eine der beiden Platten kann jedoch auch aus einem anderen Werkstoff bestehen, z.B. aus Metall, Holz, Stein oder dergleichen.

Die Wabenstruktur-Platte 24 besteht aus Rohrsegmenten 26, die miteinander einstückig verbunden sind. Sie sind vorzugsweise aus einem Kunststoff extrudiert.

Die Rohrsegmente weisen einen Innendurchmesser zwischen 5 und 50 mm und einer Wandstärke zwischen 0,2 und 5 mm auf.

Der Kunststoff ist vorzugsweise ein thermoplastischer Elastomer, insbesondere Polypropylen, Polycarbonat oder Polyetherimid.

Die Dicke der Wabenstruktur-Platte 24 liegt zwischen 5 und 50 mm, vorzugsweise bei etwa 20 mm. Demgegenüber sind die Glasplatten 20, 22 zwischen 2 und 20 mm dick. Sie sind vorzugsweise unterschiedlich dick, bspw. indem die dickere Glasplatte zwischen 5 und 20 mm und die dünnere Glasplatte zwischen 2 und 10 mm dick ist. Bei Anwendungen des Bauelements 10, bei dem es im wesentlichen in einer Horizontalebene angeordnet wird, liegt die dünnere Glasplatte 22 vorzugsweise unten und die dickere Glasplatte 20 oben.

Bei einem besonders bevorzugten Ausführungsbeispiel der Erfindung ist die dickere Glasplatte 20 6 mm dick, die Wabenstruktur-Platte 20 mm dick und die dünnere Glasplatte 4 mm dick. Es versteht sich, daß diese Werte jeweils nur ungefähr zu verstehen sind.

Infolge seiner Stabilität kann das Bauelement 10 bevorzugt mit sehr großen Kantenlängen ausgebildet werden, die üblicherweise über 1 m betragen, aber zumindest in einer Kantenlänge auch über 2 m liegen können.

Das Bauelement 10 ist vielfältig einsetzbar.

Ein bevorzugtes Anwendungsbeispiel ist die Verwendung als Tischplatte. Man kann bspw. aus dem Bauelement 10 eine Tischplatte von 2,80 m Länge und z.B. 1 m Breite herstellen, wobei diese Tischplatte lediglich an den Stirnenden auf jeweils einem Bock liegt und den Zwischenraum zwischen den Böcken frei überspannt.

Ein anderes Anwendungsbeispiel der Erfindung betrifft die Herstellung von Kastenmöbeln. Hierunter versteht man Schränke, Truhen, Kommoden und dgl. Das Bauelement 10 kann in diesem Fall als Außen- oder Innenwand oder als Boden oder als Decke eines solchen Kastenmöbels eingesetzt werden.

Im Bereich der Innenarchitektur läßt sich das Bauelement 10 als Raumteiler einsetzen. Im Bereich der Architektur ist ein Einsatz als fest eingebaute Wand zwischen zwei Zimmern möglich, ebenso wie der Einsatz als Decke bzw. als Boden.

## Patentansprüche

1. Mehrlagiges Bauelement mit einer oberen Lage (12), einer mittleren Lage (14) und einer unteren Lage (16), bei dem die mittlere Lage (14) als Wabenstruktur-Platte (24) ausgebildet ist , dadurch gekennzeichnet, daß die obere (12) und/oder die untere (16) Lage als Glasplatten (20, 22) ausgebildet sind.

2. Bauelement nach Anspruch 1, dadurch gekennzeichnet, daß die Wabenstruktur-Platte (24) aus im wesentlichen zylindrischen, ineinander übergehenden Rohrsegmenten (26) besteht.

3. Bauelement nach Anspruch 2, dadurch gekennzeichnet, daß die Rohrsegmente (26) einen Innendurchmesser zwischen 5 und 50 mm und eine Wandstärke zwischen 0,2 und 5 mm aufweisen.

4. Bauelement nach einem oder mehreren der Ansprüche 1 bis 3, dadurch gekennzeichnet, daß die Wabenstruktur-Platte (24) aus Kunststoff, insbesondere einem thermoplastischen Elastomer besteht, der vorzugsweise aus der Gruppe Polypropylen, Polycarbonat, Polyetherimid ausgewählt ist.

5. Bauelement nach Anspruch 4, dadurch gekennzeichnet, daß die Wabenstruktur-Platte (24) durch Extrudieren hergestellt ist.

6. Bauelement nach einem oder mehreren der Ansprüche 1 bis 5, dadurch gekennzeichnet, daß die Wabenstruktur-Platte zwischen 5 und 50 mm, vorzugsweise etwa 20 mm dick ist.

7. Bauelement nach einem oder mehreren der Ansprüche 1 bis 6, dadurch gekennzeichnet, daß die Glasplatten (20, 22) zwischen 2 und 20 mm dick sind.

8. Bauelement nach einem oder mehreren der Ansprüche 1 bis 7, dadurch gekennzeichnet, daß die Glasplatten (20, 22) unterschiedlich dick sind, vorzugsweise die dickere Glasplatte (20) zwischen 5 mm und 20 mm und die dünnere Glasplatte (22) zwischen 2 mm und 10 mm Dicke, insbesondere die dickere Glasplatte (20) etwa 6 mm und die dünnere Glasplatte (22) etwa 4 mm dick ist.

9. Bauelement nach einem oder mehreren der Ansprüche 1 bis 8, dadurch gekennzeichnet, daß die Kantenlänge über 1 m, vorzugsweise über 2 m beträgt.

10. Verwendung des Bauelementes nach einem oder mehreren der Ansprüche 1 bis 9 als Tischplatte, als Wand eines Kastenmöbels, als lose eingebauter Raumteiler, oder als fest eingebaute Wand zwischen zwei Zimmern.
